# EUROPÄISCHE PATENTSCHRIFT

(11) **EP 3 184 887 B1**
(45) Veröffentlichungstag und Bekanntmachung des Hinweises auf die Patenterteilung: **03.10.2018**
(21) Anmeldenummer: 16205436.5
(22) Anmeldetag: 20.12.2016
(51) Int. Cl.: F21V 21/096

(54) **ZEIGEVORRICHTUNG FÜR VITRINEN**
POINTING DEVICE FOR SHOW CASES
DISPOSITIF DE POINTAGE POUR VITRINES

(30) Priorität: 22.12.2015 AT 8132015
(43) Veröffentlichungstag der Anmeldung: 28.06.2017
(73) Patentinhaber: "Fredl's Glaserei" Amir Avdic e.U., 9871 Seeboden (AT)
(72) Erfinder: AVDIC, Amir, 9871 Seeboden (AT)
(74) Vertreter: Beer & Partner Patentanwälte KG

(56) Entgegenhaltungen:
- EP-A1- 2 662 618
- DE-U1-202010 008 645
- DE-U1-202010 012 629
- GB-A- 353 890
- US-A1- 2008 273 320
- US-B1- 7 029 193
- US-B1- 8 523 380

## Beschreibung

Die Erfindung betrifft eine Zeigevorrichtung für Vitrinen mit den Merkmalen des einleitenden Teils vom Patentanspruch 1.

Oft stellt sich das Problem, in Vitrinen bereitgestellte Ware zu identifizieren. Das Hinzeigen auf die Ware mit dem Finger ist problematisch, da der Verkäufer in der Regel nicht genau erkennen kann, auf welche Ware der Kunde hinzeigt.

Aus der GB 353,890 A ist es bekannt, bei einem Verkaufsautomaten eine Lichtquelle vorzusehen, die den über eine Wählvorrichtung nach Art einer Telefonwählscheibe ausgewählten Artikel anstrahlt. Wie in Fig. 8 gezeigt und auf Seite 7, Zeilen 87 bis 100 und 106 bis 124 der GB 353,890 A erläutert, wird die scheinwerferartige Lichtquelle über eine Nockenscheiben-Steuerung so verschwenkt, dass sie den gewählten Artikel anstrahlt.

Die EP 2 662 618 A1 beschreibt und zeigt eine stabförmige Aquarienleuchte, die einen Befestigungsteil aufweist. Der Befestigungsteil besteht aus zwei Segmenten, die über Magnetkräfte zusammengehalten sind. Zwischen den Segmenten ist eine Glasscheibe vorgesehen. Das von der Leuchte abgegebene Licht tritt nicht durch die Segmente des Befestigungsteils.

Die US 2011/0233228 A1 betrifft einen Verkaufsautomaten, dem eine Zeigevorrichtung ähnlich jener der GB 353,890 A zugeordnet ist. Vorgesehen ist eine Kugel als Steuerung für die Zeigevorrichtung, so dass der gewünschte Artikel durch Beleuchten hervorgehoben werden kann. Erst dann wird der Kauf getätigt.

Der Erfindung liegt die Aufgabe zugrunde, eine Vorrichtung anzugeben, mit der in einfacher Weise auf die Ware, die in einer Vitrine enthalten ist und die der Kunde erwerben will, hingezeigt werden kann.

Gelöst wird diese Aufgabe erfindungsgemäß mit einer Vorrichtung, welche die Merkmale vom Patentanspruch 1 aufweist.

Vorteilhafte und bevorzugte Ausgestaltungen der erfindungsgemäßen Vorrichtung sind Gegenstand der Unteransprüche.

Da die erfindungsgemäße Vorrichtung "Zeigevorrichtung" mit einer Quelle für einen Lichtstrahl ausgestattet ist und an der Scheibe der Vitrine verschiebbar angebracht ist, kann der Kunde durch Verschieben der Zeigevorrichtung und Aktivieren der Lichtquelle auf der gewünschten Ware einen Lichtpunkt erzeugen, sodass der Verkäufer ohne Weiteres erkennen kann, was der Kunde erwerben möchte.

Die Lichtquelle kann beispielsweise ein Laserstrahl sein, der mit einer Laserquelle ähnlich einem Laserpointer erzeugt wird.

Das Halten der Vorrichtung an der Scheibe, z.B. der Glasplatte, einer Vitrine erfolgt bei der Erfindung mit Hilfe von Magnetkräften, wobei ein Magnet an der äußeren Seite und der zweite Magnet an der Innenseite der Scheibe der Vitrine angeordnet ist.

Weitere Einzelheiten und Merkmale der Erfindung ergeben sich aus der nachstehenden Beschreibung eines bevorzugten Ausführungsbeispiels anhand der Zeichnung, in der schematisch eine erfindungsgemäße Vorrichtung im Schnitt dargestellt ist.

Die erfindungsgemäße Vorrichtung 1 umfasst in dem in der Zeichnung gezeigten Ausführungsbeispiel einen außerhalb der Vitrinenscheibe 2 angeordneten Teil 3 und einen innerhalb der Vitrinenscheibe 2 angeordneten Teil 4. In dem außerhalb der Vitrinenscheibe 2 angeordneten Teil 3 und in dem innerhalb der Vitrinenscheibe 2 angeordneten Teil 4 sind Magnete 5, beispielsweise ringförmige Magnete, mit entgegengesetzter Polarität so angeordnet, dass sich die Magnete 5 anziehen und so den an der Außenseite der Vitrinenscheibe 2 angeordneten Teil 3 und den an der Innenseite der Vitrinenscheibe 2 angeordneten Teil 4 an der Vitrinenscheibe 2 halten.

Um ein Zerkratzen der Vitrinenscheibe 2 zu vermeiden und das Verschieben der Vorrichtung 1 problemlos zu gestalten, sind in den an der Vitrinenscheibe 2 aufliegenden Flächen der Teile 3 und 4 Gleitflächen 6, beispielsweise in Form von Filzkissen, vorgesehen.

An dem an der Außenseite der Vitrinenscheibe 2 angeordneten Teil 3 ist ein Gehäuse 7 montiert, in dem eine Laserquelle 8, beispielsweise ein Laserpointer, untergebracht ist. Die Lichtquelle 8, z.B. der Laserpointer, erzeugt einen Lichtstrahl (Laserstrahl) 9, der durch die Vitrinenscheibe 2 und durch ein Loch 10 im Teil 4 tritt und auf der vom Kunden gewünschten Ware, also der Ware, die der Stellung der erfindungsgemäßen Vorrichtung 1 entspricht, einen Lichtfleck erzeugt.

Zum Aktivieren der Lichtquelle 8, also zum Erzeugen des Lichtstrahls 9, ist an dem Gehäuse 7 des äußeren Teils 4 der erfindungsgemäßen Vorrichtung 1 ein Druckschalter 11 (Taster) vorgesehen.

Es ist erkennbar, dass durch Verschieben der erfindungsgemäßen Vorrichtung 1 entlang der Vitrinenscheibe 2, gegebenenfalls mit bereits aktiviertem Laserpointer 8 ohne Weiteres auf der Ware, die ein Kunde erwerben will, ein Lichtfleck erzeugt werden kann.

Zusammenfassend kann ein Ausführungsbeispiel der Erfindung beispielsweise wie folgt beschrieben werden:
Eine Zeigevorrichtung 1 für das Erzeugen von Lichtflecken auf einer Ware, die in einer Vitrine angeordnet ist, umfasst einen auf der Außenseite der Vitrinenscheibe 2 angeordneten Teil 3, in dem eine Lichtquelle 8 mit Schalter 11 angebracht ist. Die Vorrichtung 1 umfasst weiters einen Teil 4, der an der Innenseite der Vitrinenscheibe 2 angeordnet ist und ein Loch 10 für den Durchtritt des Lichtstrahls 9, der von der Lichtquelle 8 erzeugt wird, aufweist. Die Teile 3 und 4 der erfindungsgemäßen Vorrichtung 1 werden durch Magnetkräfte aneinander gehalten und liegen über Gleitflächen 6 an der Vitrinenscheibe 2 an.

## Patentansprüche

1. Vorrichtung (1) zum Erzeugen eines Lichtflecks auf einer in einer Vitrine hinter einer Vitrinenscheibe (2) angeordneten Ware, mit einer Lichtquelle (8) für einen auf eine Ware zu richtenden Lichtstrahl (9), **dadurch gekennzeichnet, dass** die Lichtquelle (8) für den Lichtstrahl (9) an der Vitrinenscheibe (2) verschiebbar angeordnet ist, dass ein an der Außenseite der Vitrinenscheibe (2) anliegender Teil (3) und ein an der Innenseite der Vitrinenscheibe (2) anliegender Teil (4) vorgesehen sind, und dass die Teile (3 und 4) durch Magnetkräfte in Anlage an die Außenseite und Innenseite der Vitrinenscheibe (2) gehalten sind, dass die Lichtquelle (8) in einem Gehäuse (7) angeordnet ist, das an dem an der Außenseite der Vitrinenscheibe (2) anliegenden Teil (3) der Vorrichtung (1) angeordnet ist und dass in dem an der Innenseite der Vitrinenscheibe (2) anliegenden Teil (4) ein Loch (10) für den Lichtstrahl (9) vorgesehen ist.

2. Vorrichtung nach Anspruch 1, **dadurch gekennzeichnet, dass** der Lichtstrahl ein Laserstrahl (9) ist, der von einer Laserquelle, die an der Vorrichtung (1) angeordnet ist, ausgeht.

3. Vorrichtung nach Anspruch 1 oder 2, **dadurch gekennzeichnet, dass** zum Erzeugen der Magnetkräfte Ringmagnete (5) vorgesehen sind, die in den Teilen (3 und 4) eingesetzt sind.

4. Vorrichtung nach einem der Ansprüche 1 bis 3, **dadurch gekennzeichnet, dass** in den an der Vitrinenscheibe (2) anliegenden Flächen der Teile (3 und 4) Gleitflächen (6) vorgesehen sind.

5. Vorrichtung nach Anspruch 4, **dadurch gekennzeichnet, dass** die Gleitflächen (6) Filzkissen sind.

6. Vorrichtung nach einem der Ansprüche 1 bis 5, **dadurch gekennzeichnet, dass** das Gehäuse (7) einen Schalter (11), insbesondere einen Druckschalter, zum Aktivieren der Lichtquelle (8), insbesondere der Laserquelle, aufweist.

7. Vorrichtung nach einem der Ansprüche 1 bis 6, **dadurch gekennzeichnet, dass** die Teile (3 und 4) im Wesentlichen flach schalenförmig ausgebildet sind.

## Claims

1. Device (1) for producing a light spot on a product arranged in a display case behind a display window pane (2), having a light source (8) for a light beam (9) to be directed onto a product, **characterized in that** the light source (8) for the light beam (9) is displaceably arranged on the display window pane (2), that a part (3) resting against the outside of the display window pane (2) and a part (4) resting against the inside of the display window pane (2) are provided, and that the parts (3 and 4) are held by magnetic forces in contact with the outside and inside of the glass pane (2), that the light source (8) is arranged in a housing (7) which is arranged on the part (3) of the device (1) resting against the outside of the display window pane (2), and that a hole (10) for the light beam (9) is provided in the part (4) resting against the inside of the display window pane (2) .

2. Device according to claim 1, **characterized in that** the light beam is a laser beam (9) emanating from a laser source, which is arranged on the device (1).

3. Device according to claim 1 or 2, **characterized in that** for generating the magnetic forces, ring magnets (5) are provided, which are inserted into the parts (3 and 4).

4. Device according to one of the claims 1 to 3, **characterized in that** sliding surfaces (6) are provided in the surfaces of the parts (3 and 4) resting against the display window pane (2).

5. Device according to claim 4, **characterized in that** the sliding surfaces (6) are felt pads.

6. Device according to one of the claims 1 to 5, **characterized in that** the housing (7) has a switch (11), in particular a pressure switch, for activating the light source (8), in particular the laser source.

7. Device according to one of the claims 1 to 6, **characterized in that** the parts (3 and 4) are formed in a substantially flat shell-shaped manner.

## Revendications

1. Dispositif (1) pour produire un point lumineux sur un produit disposé dans une vitrine derrière une vitre de vitrine (2), comportant une source lumineuse (8) pour un faisceau lumineux (9) à diriger sur un produit, **caractérisé en ce que** la source lumineuse (8) pour le faisceau lumineux (9) est disposée de manière déplaçable sur la vitre de vitrine (2), qu'il est prévu une partie (3) en contact avec le côté extérieur de la vitre de vitrine (2) et une partie (4) en contact avec le côté intérieur de la vitre de vitrine (2), et que les parties (3 et 4) sont maintenues en contact avec le côté extérieur et le côté intérieur de la vitre de vitrine (2) par des forces magnétiques, que la source lumineuse (8) est disposée dans un boîtier (7) qui est disposé sur la partie (3) du dispositif (1) en contact avec le côté extérieur de la vitre de vitrine (2) et **en ce qu'**un trou (10) pour le faisceau lumineux (9) est prévu dans la partie (4) en contact avec le côté intérieur de la vitre de vitrine (2).

2. Dispositif selon la revendication 1, **caractérisé en ce que** le faisceau lumineux est un faisceau laser (9) émanant d'une source laser disposée sur le dispositif (1).

3. Dispositif selon la revendication 1 ou 2, **caractérisé en ce que** des aimants annulaires (5) sont prévus pour générer les forces magnétiques qui sont utilisées dans les parties (3 et 4) .

4. Dispositif selon l'une des revendications 1 à 3, **caractérisé en ce que** des surfaces de glissement (6) sont prévues dans les surfaces des parties (3 et 4) en contact avec la vitre d'affichage (2).

5. Dispositif selon la revendication 4, **caractérisé en ce que** les surfaces de glissement (6) sont des patins en feutre.

6. Dispositif selon l'une des revendications 1 à 5, **caractérisé en ce que** le boîtier (7) présente un interrupteur (11), en particulier un interrupteur à poussoir, pour activer la source lumineuse (8), en particulier la source laser.

7. Dispositif selon l'une des revendications 1 à 6, **caractérisé en ce que** les parties (3 et 4) sont réalisées en forme de coque sensiblement plate.
